# EUROPÄISCHE PATENTSCHRIFT

(11) **EP 2 422 033 B1**
(45) Veröffentlichungstag und Bekanntmachung des Hinweises auf die Patenterteilung: **13.02.2013**
(21) Anmeldenummer: 11706481.6
(22) Anmeldetag: 24.02.2011
(51) Int. Cl.: E06B 3/677, E06B 3/673

(54) **VERFAHREN ZUM ZUSAMMENBAUEN VON ISOLIERGLASSCHEIBEN, DIE DREI ZUEINANDER PARALLELE GLASPLATTEN HABEN**
METHOD FOR ASSEMBLING INSULATING GLASS PANES WHICH HAVE THREE GLASS PANELS THAT ARE PARALLEL TO EACH OTHER
PROCEDE D'ASSEMBLAGE DE VITRAGES ISOLANTS COMPORTANT TROIS PLAQUES DE VERRE PARALLELES LES UNES AUX AUTRES

(30) Priorität: 29.04.2010 DE 102010018741; 28.08.2010 DE 102010035748
(43) Veröffentlichungstag der Anmeldung: 29.02.2012
(73) Patentinhaber: Bystronic Lenhardt GmbH, 75242 Neuhausen-Hamberg (DE)
(72) Erfinder: SCHULER, Peter, 75233 Tiefenbronn (DE)
(74) Vertreter: Twelmeier Mommer & Partner
(86) Internationale Anmeldenummer: PCT/EP2011/000893
(87) Internationale Veröffentlichungsnummer: WO 2011/134565

(56) Entgegenhaltungen:
- EP-A1- 0 539 407
- EP-A2- 1 063 383
- WO-A2-2005/080734
- DE-A1- 3 914 706

## Beschreibung

Die Erfindung betrifft ein Verfahren zum Zusammenbauen von Isolierglasscheiben, die drei zueinander parallele Glasplatten haben, welche entlang ihrer Ränder durch einen klebenden ersten Abstandhalter und durch einen klebenden zweiten Abstandhalter paarweise auf Abstand voneinander gehalten und miteinander verklebt sind und die zwei Innenräume haben, die ein von Luft verschiedenes Gas enthalten.

Aus der EP 0 539 407 B1 ist eine Vorrichtung zum Zusammenbauen von Isolierglasscheiben bekannt, die aus zwei zueinander parallelen Glasplatten bestehen, welche entlang ihrer Ränder durch einen klebenden Abstandhalter auf Abstand voneinander gehalten und miteinander verklebt sind. Die Glasplatten und der Abstandhalter begrenzen einen abgedichteten Innenraum, der ein von Luft verschiedenes Gas enthält. Die bekannte Vorrichtung hat eine um einige Grad gegen die Vertikale nach hinten geneigte Stützeinrichtung in Gestalt einer Luftkissenwand zum Abstützen, Festhalten und Positionieren der Glasplatten und eine zur Stützeinrichtung parallele Halterung, ebenfalls in Gestalt einer Luftkissenwand, zum Festhalten und Positionieren einer ersten der Glasplatten im Abstand von der zweiten Glasplatte, wobei der Abstand der Halterung von der Stützeinrichtung veränderbar ist. Die Luftkissenwände haben über ihre den Glasplatten zugewandten ebenen Oberflächen verteilte Öffnungen, aus welchen zur Erzeugung eines Luftkissens ein Luftstrom austritt, dessen Strömungsrichtung auch umgekehrt werden kann, um die Glasplatten anzusaugen und dadurch an der betreffenden Luftkissenwand festzuhalten. Mit ihrer ebenen Vorderseite, die den Glasplatten zugewandt ist, definieren die Stützeinrichtung und die Halterung jeweils eine Positionierfläche, welche mit einer ebenen Oberfläche der Glasplatten zusammenfällt, solange die betreffende Glasplatte von der Stützeinrichtung bzw. der Halterung festgehalten, aber noch nicht gebogen wird. Bei der bekannten Zusammenbauvorrichtung ist die Halterung zusätzlich mit einer Saugvorrichtung versehen, welche mit ihrer Vorderseite gegen die an der Halterung festgehaltene Glasplatte gerichtet und in einem sich von unten nach oben erstreckenden Randbereich der Halterung oder an sie unmittelbar angrenzend angeordnet ist. Die zusätzliche Saugvorrichtung ist mit dem Randbereich der Halterung, in dem sie sich befindet, aus einer Position, in welcher die Vorderseite der Saugvorrichtung mit der Positionierfläche der Halterung, definiert durch die Vorderseite der Luftkissenwand, fluchtet, unter Biegen der an ihr haftenden und an der Luftkissenwand festgehaltenen Glasplatte in eine hinter der zunächst ebenen Positionierfläche liegende Position verlagerbar. Unterhalb der Stützeinrichtung der bekannten Zusammenbauvorrichtung ist ein Waagerechtförderer angeordnet, auf welchem die Glasplatten mit ihrem unteren Rand auf dem Waagerechtförderer stehend und gegen die Stützeinrichtung gelehnt durch die Zusammenbauvorrichtung hindurch gefördert werden können.

Eine aus zwei Glasplatten gebildete Isolierglasscheibe wird in der bekannten Vorrichtung in folgenden Schritten zusammengebaut:

Zunächst wird eine erste Glasplatte in die Zusammenbauvorrichtung bis in eine Halteposition gefördert, in welcher sich die erste Glasplatte mit einem vorderen, von unten nach oben verlaufenden Randbereich gegenüber der verlagerbaren Saugvorrichtung der Halterung befindet.
Anschließend übernimmt die Halterung die erste Glasplatte, indem sie der Stützeinrichtung angenähert wird, bis sie die erste Glasplatte berührt. Die erste Glasplatte wird dann an die Luftkissenwand der Halterung angesaugt und mit dieser von der Stützeinrichtung entfernt. Währenddessen kann eine zweite Glasplatte, welche mit dem klebenden Abstandhalter versehen ist, in die Zusammenbauvorrichtung in eine der ersten Glasplatte deckungsgleich gegenüberliegende Halteposition gefördert werden. Währenddessen wird die erste Glasplatte von der an der Halterung vorgesehenen Saugvorrichtung angesaugt und durch Verlagern der Saugvorrichtung nach hinten gebogen. Anschließend wird die Halterung zusammen mit der gebogenen ersten Glasplatte der Stützeinrichtung angenähert und die erste Glasplatte an den klebenden Abstandhalter der zweiten Glasplatte gedrückt. Die beiden Glasplatten sind nun mit Ausnahme des nach hinten abgebogenen Randbereiches der ersten Glasplatte miteinander verbunden. Durch den verbliebenen Zugang zum Innenraum der Isolierglasscheibe wird nun - vorzugsweise in der Nähe des unteren Randes der Glasplatten - ein von Luft verschiedenes Gas eingeleitet, welches die im Innenraum vorhandene Luft verdrängt, so dass sie im oberen Bereich des Zugangs aus dem Innenraum strömt. Wenn eine ausreichende Menge der Luft im Innenraum der Isolierglasscheibe durch das von Luft verschiedene Gas ersetzt ist, wird die Biegung der ersten Glasplatte rückgängig gemacht und dadurch die Isolierglasscheibe geschlossen, auf die vorgegebene Dicke verpresst und nach dem Entfernen der Halterung von der Stützeinrichtung auf dem Waagerechtförderer stehend und gegen die Stützeinrichtung gelehnt abgefördert.

Die EP 0 539 407 B1 offenbart nicht, wie Dreifach-Isolierglasscheiben zusammengebaut und mit einem von Luft verschiedenen Gas gefüllt werden können. Dreifach-Isolierglasscheiben sind Isolierglasscheiben, die drei zueinander parallele Glasplatten haben, welche entlang ihrer Ränder durch einen klebenden ersten Abstandhalter und durch einen klebenden zweiten Abstandhalter paarweise auf Abstand voneinander gehalten und miteinander verklebt sind und die zwei abgedichtete Innenräume haben, die das von Luft verschiedene Gas enthalten.

Die aus der EP 0 539 407 B1 bekannte Zusammenbauvorrichtung wird in der Praxis auch zum Zusammenbauen von Dreifach-Isolierglasscheiben verwendet. Dazu wird zunächst in der vorstehend beschriebenen Weise eine Zweifach-Isolierglasscheibe hergestellt und diese dann in entsprechender Anwendung des vorstehend beschriebenen Verfahrens um eine dritte Glasplatte ergänzt.

Um auf diesem Wege eine Dreifach-Isolierglasscheibe zu erhalten, die mit einem von Luft verschiedenen Gas gefüllt ist, ist es bekannt, die in einer ersten Schrittfolge hergestellte gasgefüllte Zweifach-Isolierglasscheibe an der Luftkissenwand der Halterung durch Ansaugen festzuhalten und mit der am Rand der Luftkissenwand vorgesehenen zusätzlichen Saugvorrichtung zu biegen, sie im gebogenen Zustand an den zweiten klebenden Abstandhalter auf der dritten Glasplatte zu drücken und dann durch den verbliebenen Zugang das von Luft verschiedene Gas in den zweiten Innenraum der Isolierglasscheibe einzuleiten, welcher zwischen der zweiten und der dritten Glasplatte besteht. Durch Rückgängigmachen der Biegung der Zweifach-Isolierglasscheibe wird der zweite Innenraum der Dreifach-Isolierglasscheibe geschlossen, sobald der zweite Innenraum eine hinreichende Menge des von Luft verschiedenen Gases enthält.

Nachteilig dabei ist, dass die zum Biegen der zweiten Glasplatte erforderliche Kraft nur mittelbar auf die zweite Glasplatte übertragen werden kann, nämlich über den Abstandhalter, über welchen die erste und zweite Glasplatte miteinander verklebt sind. Die Klebekraft begrenzt die Biegekraft, die auf die zweite Glasplatte übertragen werden kann. Wird die Klebekraft überschritten, dann löst sich die zweite Glasplatte im gebogenen Bereich vom Abstandhalter oder mit dem Abstandhalter von der ersten Glasplatte, wodurch der Zugang zum ersten Innenraum der Isolierglasscheibe wieder geöffnet wird, so dass das von Luft verschiedene Gas wieder entweichen kann. Gleichzeitig schließt sich der Zugang zum zweiten Innenraum der Isolierglasscheibe wieder, bevor dort der erforderliche Gasaustausch vollzogen ist. Die Praxis hat gezeigt, dass mit einer Zusammenbauvorrichtung gemäß EP 0 539 407 B1 Dreifach-Isolierglasscheiben nur hergestellt werden können, wenn die mittlere Glasplatte nicht dicker als 4 mm bis 5 mm ist.

Aus der EP 1 063 383 A2 ist eine Vorrichtung zum Zusammenbauen von Zweifach-Isolierglasscheiben bekannt, deren Innenraum mit einem Schwergas gefüllt ist, bei welcher zwei Glasplatten, von denen eine einen klebenden Abstandhalter trägt, zunächst parallel zueinander und unverbunden zwischen zwei Luftkissenwänden einer Zusammenbau- und Pressvorrichtung angeordnet und an den Luftkissenwänden durch Ansaugen gehalten werden. Der Waagerechtförderer, mit welchem die Glastafeln in dieser Vorrichtung gefördert werden, hat zwei parallel zueinander angeordnete Riemen, zwischen denen ein Spalt besteht, durch welchen hindurch das von Luft verschiedene Gas von unten her in den Zwischenraum zwischen den beiden Glasplatten eingeleitet werden kann. Ist genügend Gas eingeleitet worden, werden die beiden Luftkissenwände einander angenähert und dadurch die Isolierglasscheibe geschlossen. Für eine Dreifach-Isolierglasscheibe wird dieser Vorgang mit einer dritten Glasplatte wiederholt. Bei dieser Vorgehensweise gibt es keine Beschränkungen für die Dicke der mittleren Glasplatte. Beide Vorrichtungen haben jedoch den Nachteil, dass die Taktzeit der Vorrichtung für das Herstellen von gasgefülltem Dreifach-Isolierglas fast doppelt so lang ist wie die Taktzeit für das Herstellen von gasgefülltem Zweifach-Isolierglas.

Aus dem Dokument DE 39 14 706 A1 ist ein Verfahren zum Zusammenbauen von Isolierglasscheiben bekannt, wobei die Isolierglasscheiben drei zueinander parallele Glasplatten haben, welche entlang ihrer Ränder durch einen klebenden ersten Abstandhalter und durch einen klebenden zweiten Abstandhalter paarweise auf Abstand voneinander gehalten und miteinander verklebt sind und die zwei abgedichtete Innenräume haben, die ein von Luft verschiedenes Gas enthalten. Bei diesem Verfahren wird einer Vorrichtung zum Zusammenbauen von Isolierglasscheiben verwendet. Diese Vorrichtung umfasst eine um einige Grad gegen die Vertikale nach hinten geneigte Stützeinrichtung zum Abstützen, Festhalten und Positionieren der Glasplatten und eine zur Stützeinrichtung parallele Halterung zum Festhalten und Positionieren einer ersten der Glasplatten im Abstand von den anderen beiden Glasplatten, wobei der Abstand der Halterung von der Stützeinrichtung veränderbar ist. Sowohl die Stützeinrichtung als auch die Halterung definieren jeweils eine Positionierfläche, welche mit einer ebenen Oberfläche einer der Glasplatten zusammenfällt, solange die betreffende Glasplatte von der Stützeinrichtung bzw. der Halterung festgehalten, aber noch nicht gebogen wird. Die Halterung ist mit einer Saugvorrichtung versehen, welche mit einer Vorderseite gegen die an der Halterung festgehaltene Glasplatte gerichtet und in einem sich von unten nach oben erstreckenden Randabschnitt der Halterung angeordnet ist, wobei die Saugvorrichtung zusammen mit dem Randabschnitt der Halterung, in welchem sie angeordnet sind, aus einer Position, in welcher die Vorderseite der Saugvorrichtung mit der Positionierfläche der Halterung fluchtet, unter Biegen der an ihr haftenden und an der Halterung festgehaltenen Glasplatte in eine hinter der betreffenden ebenen Positionierfläche liegende Position verlagert werden kann. Die Vorrichtung umfasst weiter einen Waagerechtförderer, welcher unterhalb der Stützeinrichtung angeordnet ist und auf welchem die Glastafeln mit ihrem unteren Rand auf dem Waagerechtförderer stehend und gegen die Stützeinrichtung gelehnt durch die Zusammenbauvorrichtung hindurch gefördert werden können. Das aus DE 39 14 706 A1 bekannten Verfahren umfasst die folgenden in der Zusammenbauvorrichtung durchzuführenden Schritten:
a) Fördern einer erster Glasplatte in die Zusammenbauvorrichtung bis in eine Halteposition, in welcher sich die erste Glasplatte mit einem vorderen, von unten nach oben verlaufenden Randbereich der ersten Glasplatte zwischen der Stützeinrichtung und der verlagerbaren Saugvorrichtung befindet,
b) Übernehmen der ersten Glasplatte durch die Halterung und Ansaugen der übernommenen ersten Glastafel mittels der an der Halterung vorgesehenen zweiten Saugvorrichtung,
c) Biegen des an der Saugvorrichtung haftenden Randbereiches der ersten Glasplatte nach hinten durch Verlagern der Saugvorrichtung hinter die ebene Positionierfläche der Halterung,
d) Fördern einer zweiten Glasplatte, welche mit einem klebenden Abstandhalter versehen ist, in die Zusammenbauvorrichtung in eine der ersten Glasplatte deckungsgleich oder im wesentlichen deckungsgleich gegenüberliegende Halteposition,
h) Andrücken der ersten Glasplatte an den klebenden Abstandhalter auf der zweiten Glasplatte, indem die Halterung der Stützeinrichtung angenähert wird, wobei die Biegung der ersten Glasplatte aufrechterhalten wird, so dass ein Zugang zum Innenraum zwischen der ersten Glasplatte und der zweiten Glasplatte offen bleibt,
i) Einleiten des Luft verschiedenen Gases durch die so geschaffenen Zugang in dem Innenraum unter gleichzeitigem Verdrängen oder Absaugen von Luft aus dem Innenraum und
j) Verschließen der Zugang durch Aufheben der elastischen Biegung der ersten Glasplatte.

Der vorliegenden Erfindung liegt die Aufgabe zugrunde, einen Weg aufzuzeigen, wie mit einer Zusammenbauvorrichtung der in der EP 0 539 407 B1 angegebenen Art gasgefülltes Dreifach-Isolierglas rationeller und mit dickeren mittleren Glasplatten als bisher hergestellt werden kann.

Diese Aufgabe wird gelöst durch ein Verfahren mit den im Patentanspruch 1 angegebenen Merkmalen. Vorteilhafte Weiterbildungen der Erfindung sind Gegenstand der Unteransprüche.

Zum Durchführen des erfindungsgemäßen Verfahrens wird eine Vorrichtung zum Zusammenbauen von Isolierglasscheiben verwendet, welche
eine um einige Grad gegen die Vertikale nach hinten geneigte Stützeinrichtung zum Abstützen, Festhalten und Positionieren der Glasplatten und
eine zur Stützeinrichtung parallele Halterung zum Festhalten und Positionieren einer ersten der Glasplatten im Abstand von den anderen beiden Glasplatten hat, wobei der Abstand der Halterung von der Stützeinrichtung veränderbar ist und sowohl die Stützeinrichtung als auch die Halterung jeweils eine Positionierfläche definieren, welche mit einer ebenen Oberfläche einer der Glasplatten zusammenfällt, solange die betreffende Glasplatte von der Stützeinrichtung bzw. der Halterung festgehalten, aber noch nicht gebogen wird. Die Stützeinrichtung ist mit einer ersten Saugvorrichtung versehen, welche mit einer Vorderseite gegen die an der Stützeinrichtung festgehaltene Glasplatte gerichtet und in einem sich von unten nach oben erstreckenden Randbereich der Stützeinrichtung angeordnet ist, und die Halterung ist mit einer zweiten Saugvorrichtung versehen, welche mit einer Vorderseite gegen die an der Halterung festgehaltene Glasplatte gerichtet und in einem sich von unten nach oben erstreckenden Randbereich der Halterung angeordnet ist. Jede der beiden Saugvorrichtungen kann zusammen mit dem Randbereich der Stützvorrichtung bzw. der Halterung, in welchem sie angeordnet sind, aus einer Position, in welcher die Vorderseite der Saugvorrichtung mit der Positionierfläche der Stützeinrichtung bzw. der Halterung fluchtet, unter Biegen der an ihr haftenden und an der Stützeinrichtung bzw. an der Halterung festgehaltenen Glasplatte in eine hinter der betreffenden ebenen Positionierfläche liegende Position verlagert werden. Mit einem Waagerechtförderer, welcher unterhalb der Stützeinrichtung angeordnet ist und auf welchem die Glastafeln mit ihrem unteren Rand auf dem Waagerechtförderer stehen und gegen die Stützeinrichtung gelehnt sind, können die Glastafeln durch die Zusammenbauvorrichtung hindurch gefördert werden. Mit dieser Zusammenbauvorrichtung werden Dreifach-Isolierglasscheiben in folgenden Schritten zusammengebaut:
- Fördern einer ersten Glasplatte in die Zusammenbauvorrichtung bis in eine Halteposition, in welcher sich die erste Glasplatte mit einem vorderen, von unten nach oben verlaufenden Randbereich der ersten Glasplatte zwischen den beiden verlagerbaren Saugvorrichtungen befindet,
- Übernehmen der ersten Glasplatte durch die Halterung und Ansaugen der übernommenen ersten Glastafel mittels der an der Halterung vorgesehenen zweiten Saugvorrichtung,
- Biegen des an der zweiten Saugvorrichtung haftenden Randbereiches der ersten Glasplatte nach hinten durch Verlagern der zweiten Saugvorrichtung hinter die ebene Positionierfläche der Halterung,
- Fördern einer zweiten Glasplatte, welche mit dem ersten klebenden Abstandhalter versehen ist, in die Zusammenbauvorrichtung in eine der ersten Glasplatte deckungsgleich oder im wesentlichen deckungsgleich gegenüberliegende Halteposition,
- Übernehmen der zweiten Glasplatte durch die Halterung, indem diese die an ihr festgehaltene erste Glasplatte gegen den klebenden ersten Abstandhalter auf der zweiten Glasplatte drückt und dann die zweite Glasplatte zusammen mit der ersten Glasplatte in einen Abstand von der Stützeinrichtung bewegt,
- Fördern einer dritten Glasplatte, welche mit dem zweiten klebenden Abstandhalter versehen ist, in die Zusammenbauvorrichtung bis in eine der ersten Glasplatte und der zweiten Glasplatte deckungsgleich oder im wesentlichen deckungsgleich gegenüberliegenden Halteposition,
- Ansaugen der dritten Glasplatte mittels der an der Stützeinrichtung vorgesehenen ersten Saugvorrichtung und Biegen des an der ersten Saugvorrichtung haftenden Randbereichs der dritten Glasplatte nach hinten durch Verlagern der ersten Saugvorrichtung hinter die ebene Positionierfläche der Stützeinrichtung,
- Andrücken der zweiten Glasplatte an den klebenden Abstandhalter auf der dritten Glasplatte, indem die Halterung der Stützeinrichtung angenähert wird, wobei die Biegung der ersten Glasplatte und der dritten Glasplatte aufrechterhalten wird, so dass ein erster Zugang zum Innenraum zwischen der ersten Glasplatte und der zweiten Glasplatte und ein zweiter Zugang zum Innenraum zwischen der zweiten Glasplatte und der dritten Glasplatte offen bleiben,
- Einleiten des Luft verschiedenen Gases durch die so geschaffenen Zugänge in die Innenräume unter gleichzeitigem Verdrängen oder Absaugen von Luft aus den Innenräumen und
- Verschließen der Zugänge durch Aufheben der elastischen Biegung der ersten Glasplatte und der dritten Glasplatte.

Die vorliegende Erfindung verwendet eine Vorrichtung der eingangs genannten Art, in welcher nicht nur die Halterung, sondern auch die Stützeinrichtung zusätzlich eine relativ zur ebenen Positionierfläche der Stützeinrichtung verlagerbare Saugvorrichtung hat, mit welcher eine an der Stützeinrichtung festgehaltene Glasplatte in einem Randbereich gebogen werden kann. Eine solche Möglichkeit offenbarte auch bereits die EP 0 539 407 B1, jedoch nicht zum Biegen einer dritten Glasplatte, sondern zum Biegen der zweiten Glasplatte einer Zweifach-Isolierglasscheibe, um einen größeren Zugang zum Innenraum der Isolierglasscheibe zu schaffen, als er mit nur einer an der Halterung vorgesehenen Saugvorrichtung möglich ist. Erfindungsgemäß wird jedoch in Ergänzung zur ersten Glasplatte nicht die zweite Glasplatte gebogen, sondern die dritte Glasplatte, während die zweite Glasplatte stets in ihrem ebenen Zustand bleibt. Das hat den Vorteil dass die beiden Zugänge zu den beiden Innenräumen ausschließlich durch Biegen der ersten und dritten Glasplatte erzeugt werden, so dass die zweite, mittlere Glasplatte keinen Einschränkungen der Dicke unterliegt. Als großer Vorteil kommt hinzu, dass die beiden Zugänge gleichzeitig bestehen können, so dass die beiden Innenräume der Dreifach-Isolierglasscheibe gleichzeitig gefüllt werden können. Dadurch wird die Taktzeit der Vorrichtung gegenüber dem Stand der Technik fast auf die Hälfte verringert und die Herstellung von Dreifach-Isolierglasscheiben gegenüber dem Stand der Technik enorm verbilligt.

Zweckmäßigenweise wird die zu biegende erste Glasplatte durch die Positionierfläche der Halterung hindurch an deren Positionierfläche angesaugt und die zu biegende dritte Glasplatte durch die Positionierfläche der Stützeinrichtung hindurch an deren Positionierfläche angesaugt. Das hat den Vorteil, dass die Glasplatten großflächig abgesaugt werden können.

Vorzugsweise wird die erste Glasplatte gebogen, bevor sie mit dem ersten Abstandhalter auf der zweiten Glasplatte verbunden wird, und wird die dritte Glasplatte gebogen, bevor die zweite Glasplatte mit dem zweiten Abstandhalter auf der dritten Glasplatte verbunden wird. Das verhindert, dass der erste Abstandhalter zunächst an die erste Glasplatte geklebt und dann von ihr durch Biegen der ersten Glasplatte teilweise wieder gelöst wird, und dass der zweite Abstandhalter zunächst an die zweite Glasplatte geklebt und dann durch Biegen der dritten Glasplatte von dieser wieder gelöst wird, und es mindert das Risiko von Undichtigkeiten im Verbund der Isolierglasscheibe.

Zweckmäßigerweise wird der Zugang zu den beiden Innenräumen der Isolierglasscheibe während der Dauer des Einleitens des von Luft verschiedenen Gases an den Rändern der ersten und der dritten Glasplatte wenigstens teilweise abgedichtet, um zu erreichen, das möglichst wenig von dem eingeleiteten, von Luft verschiedene Gas aus den Innenräumen wieder abfließt, bevor die Innenräume der Isolierglasscheibe durch Rückgängigmachen der Biegung der ersten und der dritten Glasplatte verschlossen werden. Das von Luft verschiedene Gas ist üblicherweise schwerer als Luft, z. B. Argon, Krypton oder Schwefelhexafluorid. Deshalb kommt eine Abdichtung der Innenräume während des Einleitens des von Luft verschiedenen Gases vor allem im unteren Bereich der Isolierglasscheibe in Betracht.

Vorzugsweise werden die beiden Innenräume zeitlich überlappend, insbesondere gleichzeitig, mit dem von Luft verschiedenen Gas gefüllt. Das ermöglicht kurze Taktzeiten für das erfindungsgemäße Verfahren. Aus demselben Grund ist es bevorzugt, dass die Zugänge zu den beiden Innenräumen der Isolierglasscheibe gleichzeitig verschlossen werden.

Nach dem Verschließen der Zugänge zu den Innenräumen der Isolierglasscheibe ist diese zu verpressen, damit ein gasdichter Verbund erzielt wird und die Dicke der Isolierglasscheibe ihr Sollmaß erreicht. Das Verpressen geschieht üblicherweise dadurch, dass mit der Halterung der Zusammenbauvorrichtung gegen die Stützeinrichtung der Zusammenbauvorrichtung gedrückt wird, wodurch auf die dazwischen angeordnete Isolierglasscheibe Druck ausgeübt wird. Vorzugsweise wirken beim Verschließen der Zugänge die Stützeinrichtung und die Halterung mit einer vorbestimmten, vom Umfang der Isolierglasscheibe abhängigen Presskraft auf die Isolierglasscheibe ein, insbesondere mit einer Presskraft, die proportional zum Umfang der Isolierglasscheibe gewählt wird. Das hat den Vorteil, dass der Pressdruck, mit welchem auf den Kleber eingewirkt wird, mit welchem die Abstandhalter mit den Glasplatten der Isolierglasscheibe verklebt wurden, von der Größe der Isolierglasscheibe unabhängig ist. Zugleich lässt sich auf diese Weise die Solldicke der Isolierglasscheibe erreichen, ohne sie während des Pressvorgangs messen zu müssen.

Weil das von Luft verschiedene Gas üblicherweise schwerer als Luft ist, wird es bevorzugt in der Nachbarschaft des unteren Randes der Glasplatten in die Innenräume der Isolierglasscheibe eingeleitet und in der Nähe des oberen Randes der Glasplatten aus den Innenräumen verdrängt oder abgesaugt. Eine Vermischung des Schwergases mit der Luft lässt sich auf diese Weise am besten gering halten.

Vorzugsweise wird die zweite Glasplatte an ihrem unteren Rand unterstützt, während sie mittelbar von der Halterung gehalten wird. Das hat den Vorteil, dass die zweite Glasplatte während des Zusammenbauvorgangs nicht ausschließlich durch den Kleber, mit welchem der erste Abstandhalter mit der ersten Glasplatte und der zweiten Glasplatte verbunden ist, gehalten wird. Vielmehr wird auf diese Weise verhindert, dass die zweite Glasplatte während des Zusammenbaus der Isolierglasscheibe absinkt, weil der Kleber fließfähig ist. Zweckmäßigerweise wird die zweite Glasplatte durch Stützelemente unterstützt, welche in der Höhe verstellbar an der Halterung angebracht sind und zum Abstützen der zweiten Glasplatte und vorzugsweise auch der ersten Glasplatte von unten her an den unteren Rand der zweiten Glasplatte angelegt werden. Vorzugsweise wird für das erfindungsgemäße Verfahren eine Zusammenbauvorrichtung verwendet, in welcher die Stützeinrichtung und die Halterung als Wände ausgebildet sind, die über ihre Wandfläche verteilt mit Öffnungen versehen sind, durch welche Luft zum Festhalten einer Glasplatte an der Luftkissen Wand angesaugt werden kann. Wenigstens bei der Stützeinrichtung kann die Luft wahlweise auch zum Erzeugen eines Luftkissens zwischen der Luftkissenwand und einer an ihr liegenden Glasplatte geblasen werden. Solche Luftkissenwände haben sich in Zusammenbauvorrichtungen für Zweifach-Isolierglasscheiben bewährt.

Der weiteren Erläuterung des erfindungsgemäßen Verfahrens und einer für die Durchführung des Verfahrens verwendeten Zusammenbauvorrichtung dienen die beigefügten Zeichnungen.
- Figur 1: zeigt schematisch eine Zusammenbauvorrichtung in einer Seitenansicht,
- Figur 2: zeigt schematisch den längs der Linie II-II gelegten Schnitt durch einen Teil der Vorrichtung,
- Figur 3: zeigt in einer Draufsicht einen Ausschnitt aus der Zusammenbauvorrichtung mit einer als Luftkissenwand ausgebildeten Stützeinrichtung, mit einer als Wand ausgebildeten Halterung, durch welche hindurch eine Glasplatte angesaugt werden kann, beide Wände mit Mitteln zum Biegen von Glasplatten ausgestattet, mit antreibbaren Rollen eines Waagerechtförderers für Glasplatten und für eine aus diesen zusammengebaute Isolierglasscheibe und mit einer Einrichtung zum Zuführen eines von Luft verschiedenen Gases in die Innenräume von Isolierglasscheiben,
- Figur 4: zeigt den Ausschnitt aus der Zusammenbauvorrichtung in einer Draufsicht gemäß Figur 3 in einer Phase, in welcher eine erste Glasplatte von der als Wand ausgebildeten Halterung übernommen wird,
- Figur 5: zeigt den Ausschnitt aus der Zusammenbauvorrichtung in einer Draufsicht gemäß Figur 4 in einer Phase, in welcher die als Wand ausgebildete Halterung die erste Glasplatte übernommen hat,
- Figur 6: zeigt den Ausschnitt aus der Zusammenbauvorrichtung in einer Draufsicht gemäß Figur 5 in einer Phase, in welcher auf dem Waagerechtförderer eine zweite Glasplatte mit daran angebrachtem Abstandhalter in die Zusammenbauvorrichtung gefördert und darin positioniert wurde,
- Figur 7: zeigt den Ausschnitt aus der Vorrichtung in einer Draufsicht gemäß Figur 6 in einer Phase, in welcher die zweite Glasplatte von der als Wand ausgebildeten Halterung übernommen wird,
- Figur 8: zeigt den Ausschnitt aus der Zusammenbauvorrichtung in einer Draufsicht gemäß Figur 7 in einer Phase, in welcher die Halterung die zweite Glasplatte übernommen hat,
- Figur 9: zeigt den Ausschnitt aus der Zusammenbauvorrichtung in einer Draufsicht gemäß Figur 8 in einer Phase, in welcher eine dritte Glasplatte mit daran angebrachtem Abstandhalter auf dem Waagerechtförderer stehend in die Zusammenbauvorrichtung gefördert und darin positioniert wurde,
- Figur 10: zeigt den Ausschnitt aus der Zusammenbauvorrichtung in einer Draufsicht gemäß Figur 9 in einer Phase, in welcher aus den drei Glasplatten und zwei Abstandhaltern eine Isolierglasscheibe zusammengefügt ist und ihre Innenräume weitgehend, und zwar mit Ausnahme eines Abschnittes am vorderen vertikalen Rand der Isolierglasscheibe, in welchem die erste und dritte Glasplatte von der zweiten mittleren Glasplatte weggebogen sind, verschlossen sind,
- Figur 11: zeigt den Ausschnitt aus der Zusammenbauvorrichtung in einer Draufsicht gemäß Figur 10 in einer Phase, in welcher ein von Luft verschiedenes Gas in den Zwischenraum zwischen der ersten und der zweiten Glasplatte und in den Zwischenraum zwischen der zweiten und der dritten Glasplatte eingeleitet wird,
- Figur 12: zeigt einen Ausschnitt der Zusammenbauvorrichtung in einer Schrägansicht mit der als Luftkissenwand ausgebildeten Stützeinrichtung und mit der als
- Figur 13: Saugwand ausgebildeten Halterung in der Stellung, welche sie in der Phase des Einleitens des von Luft verschiedenen Gases eingenommen haben, zeigt in einer vergrößerten Draufsicht und teilweise im Schnitt die Anordnung der Einrichtung zum Einleiten des von Luft verschiedenen Gases am aufragenden Rand der Zusammenbauvorrichtung,
- Figur 14: zeigt in einer Draufsicht den Ausschnitt aus der Zusammenbauvorrichtung entsprechend der Figur 11 in einer Phase, in welcher das Einleiten des von Luft verschiedenen Gases abgeschlossen ist und die Isolierglasscheibe verschlossen ist,
- Figur 15: zeigt den Ausschnitt aus der Zusammenbauvorrichtung in einer Draufsicht entsprechend der Figur 14 in einer Phase, in welcher der Vorgang des Verpressens der Isolierglasscheibe beendet ist und die Isolierglasscheibe aus der Zusammenbauvorrichtung abgefördert werden kann, und
- Figur 16: zeigt den Ausschnitt aus der Zusammenbauvorrichtung in einer Draufsicht entsprechend der Figur 15 während des Abförderns der zusammengebauten Isolierglasscheibe.

Die in den Zeichnungen dargestellte Zusammenbauvorrichtung eignet sich besonders für das Durchführen des erfindungsgemäßen Verfahrens. Die Figuren 1 und 2 zeigen, dass die Zusammenbauvorrichtung ein Untergestell 1 und darauf einen Sockel 2 hat, welcher einen Waagerechtförderer trägt, der eine waagerechte Folge von synchron angetriebenen Rollen 3 aufweist. Zwischen je zwei benachbarten Rollen 3 ist ein Auflager 4 angeordnet. Die Folge der Auflager 4 ist an einem Hubbalken 5 angebracht, welcher auf und ab verstellbar ist, so dass die Auflager 4 zwischen einer Lage, in welcher sie über die Rollen 3 nach oben vorstehen, und einer Lage, in welcher sie unter die Oberseite der Rollen 3 versenkt sind, hin und her verschiebbar sind.

Oberhalb der Rollen 3 ist eine als Luftkissenwand ausgebildete Stützeinrichtung 6 angeordnet, welche einerseits auf dem Sockel 2 fußt und andererseits durch Streben 7 und 8, welche auf dem Untergestell 1 fußen, in eine um ungefähr 6° gegenüber der Vertikalen nach hinten geneigte Lage abgestützt ist. Die Luftkissenwand 6 besteht aus einer Platte 9, über deren Oberfläche eine Anzahl von Bohrungen 35 verteilt ist, welchen durch ein Gebläse 10 über eine Leitung 11 Druckluft zugeführt werden kann, welche zwischen der Luftkissenwand 6 und einer an diese angelehnten Glasplatte 41, 42, 43 ein Luftkissen erzeugt, auf welchem die Glasplatte an der Luftkissenwand 6 entlang gleiten kann und zugleich durch den im Luftkissen herrschenden Unterdruck an dieser gehalten und gegen ein Abkippen gesichert wird. Durch Umkehren der Strömungsrichtung der Luft können die Glasplatten 41, 42, 43 an die Luftkissenwand 6 angesaugt und fixiert werden. Die Vorderseite der Luftkissenwand 6 bildet eine erste Positionierfläche 28 für Glasplatten 41, 42 und 43.

Die Luftkissenwand 6 ist an einem Rahmen 30 befestigt. An diesem Rahmen 30 sind nahe bei den vier Ecken der Luftkissenwand 6 vier im rechten Winkel zu dieser verlaufende Stangen 12 angeordnet, welche rechtwinklig zur Luftkissenwand 6 mittels eines druckmittelbetätigten Zylinders 13 vor- und zurückschiebbar sind. Anstelle des Zylinders 13 könnte auch eine Spindel verwendet werden, um die Stangen 12 zu verschieben. Die Stangen 12 tragen an ihrem vorderen Ende ein Befestigungsteil 14, an welchem ein Rahmen 31 befestigt ist. Am Rahmen 31 ist eine Wand 15 befestigt, die parallel zur Luftkissenwand 6 verläuft und durch Betätigen der Druckmittelzylinder 13 in ihrem Abstand von der Luftkissenwand 6 verändert werden kann. Die Wand 15 ist ebenso wie die Luftkissenwand 6 ausgebildet und weist eine Platte auf, über deren Oberfläche eine Anzahl von Bohrungen 35 verteilt ist, durch welche durch eine weitere Leitung 17 vom Gebläse 10 Luft angesaugt werden kann. Die Vorderseite der Wand 15 bildet eine zweite Positionierfläche 29, und zwar für die erste Glasplatte 41, welche an der Wand 15 positioniert und durch Ansaugen an die Wand 15 festgehalten werden kann. Die Wand 15 wird deshalb auch als Halterung bezeichnet. Unterhalb der Wand 15 ist ein zweiter Hubbalken 18 mit einer Anzahl von Auflagern 19 angeordnet, welche die erste Glasplatte 41 unterstützen können, während sie von der Wand 15 angesaugt und gehalten wird.

An dem in Bezug auf die Förderrichtung 25 auslaufseitigen Ende der Wand 15 befindet sich in einem getrennten Abschnitt 15a der Wand 15 eine streifenförmige, sich vom unteren Rand bis zum oberen Rand der Wand 15 erstreckende Saugvorrichtung 20, welche aus einer Reihe von übereinander angeordneten Saugern 21 besteht, die über Rohrleitungen 22 und 23 mit eirtem nicht dargestellten Saugagregat verbunden sind und einzeln oder in Gruppen aktiviert werden können. Eine ebensolche Saugvorrichtung 27 ist am auslaufseitigen Ende der Luftkissenwand 6 in einem getrennten Abschnitt 6a der Luftkissenwand 6 vorgesehen und liegt der an der Wand 15 vorgesehenen Saugvorrichtung 20 gegenüber.

In der Förderrichtung 25 an die Saugvorrichtungen 20 und 27 anschließend ist ein Abdeckelement 26 vorgesehen, welches entweder am Rahmen 30 oder am Rahmen 31 angebracht ist. In den Figuren 1 und 2 ist es am Rahmen 31 angebracht, in den Figuren 3 bis 16 ist es am Rahmen 30 angebracht. Das Abdeckelement 26 kann in den Förderweg einer Isolierglasscheibe und aus dem Förderweg herausbewegt werden. Beim Einleiten des von Luft verschiedenen Gases liegt es den aufragenden Rändern der als Luftkissenwand ausgebildeten Stützeinrichtung 6 und der als Wand ausgebildeten Halterung 15 an, siehe Figuren 11 und 12.

Wie die Figuren 2 und 3 zeigen, umfassen die Saugvorrichtungen 20 und 27 einen vom Rest der Luftkissenwand 6 getrennten Wandabschnitt 6a bzw. einen vom Rest der Wand 15 getrennten Wandabschnitt 15a, welcher angrenzend an die dazwischen liegende Trennlinie 16 einseitig am Rahmen 30 bzw. am Rahmen 31 mittels einer Profilleiste 32 befestigt ist. Die Wandabschnitte 6a und 15a ragen von der Profilleiste 32 unter Einhaltung eines Abstandes zum Rahmen 30 bzw. 31 bis zu dessen auslaufseitigem Rand. An ihrem auslaufseitigen Rand ist an der Rückseite der Wandabschnitte 6a und 15a eine sich von unten nach oben erstreckende Anschlagleiste 33 vorgesehen, welche mit Vorteil etwas nachgiebig ausgebildet sein kann und das Ausmaß einer Biegung der Wandabschnitte 6a und 15a begrenzt, indem sie beim Biegen der Wandabschnitte 6a und 15a am Rahmen 30 bzw. 31 anschlägt, siehe Figur 3. Eine Nachgiebigkeit der Anschlagleiste 33 hat den Vorteil, dass sie das Anschlagen der Glasplatten dämpft. Zum Biegen der Wandabschnitte 6a und 15a sind am Rahmen 30 bzw. 31 übereinander mehrere zueinander parallele, bevorzugt zweiarmige Hebel 34 angebracht, welche um eine am Rahmen 30 bzw. 31 befestigte Achse 36 verschwenkbar sind, welche parallel zum aufragenden Rand der Wandabschnitte 6a und 15a verläuft, nämlich rechtwinklig in einer zur Förderrichtung 25 verlaufenden Ebene und parallel zur Positionierfläche 28 der Luftkissenwand 6 bzw. parallel zur Positionierfläche 29 der Wand 15. Am Ende des einen Hebelarms des Hebels 34 ist ein Lenker 37 befestigt, welcher an der Rückseite der Pufferleiste 33 befestigt ist. Am anderen Hebelarm greift eine Kolbenstange einer pneumatisch oder hydraulisch betätigten Kolben-Zylinder-Einheit 38 an, siehe Figur 12. Durch Betätigen der Kolben-Zylinder-Einheiten 38 können die Wandabschnitte 6a und 15a gebogen werden.

Um das Abdeckelement 26 aus seiner Stellung, in welcher es hinter der Ebene der ersten Positionierfläche 28 liegt, in eine zweite Stellung überführen zu können, in welcher es den aufragenden Spalt zwischen den beiden Wandabschnitten 6a und 15a abdeckt, indem es den aufragenden Rändern dieser Wandabschnitte 6a und 15a mit Dichtstreifen 39 anliegt, siehe Figur 11, ist eine Winkelleiste 40 mittels Lenkern 45 und 46 mit einer Kolben-Zylinder-Einheit 44 verbunden. Der Lenker 45 ist gelenkig mit der Winkelleiste 40 verbunden. Der Lenker 46 ist gelenkig mit der Kolben-Zylinder-Einheit 44 verbunden, und die beiden Lenker 45 und 46 sind außerdem gelenkig miteinander verbunden, siehe Figuren 10 und 11.

Im unteren Bereich der Winkelleiste 40 sind zwei Reihen von Anschlüssen 47 vorgesehen, über welche ein von Luft verschiedenes Gas, insbesondere ein Schwergas, zugeführt werden kann, siehe Figur 12. Die Anschlüsse 47 sitzen auf der Außenseite der Winkelleiste. Jeder Anschluss 47 führt zu einem Diffusor 48, bei dem es sich um ein offenporig gesintertes Röhrchen handeln kann, aus welchem das von Luft verschiedene Gas in Form einer diffusen Strömung austritt. Anstelle von Diffusoren 48, können auch Düsen vorgesehen sein. Oberhalb der Anschlüsse 47 befinden sich auf dem Abdeckelement Paare von Absaugdüsen 58, mit welchen aus dem oberen Bereich einer halbfertigen Isolierglasscheibe während des Einleitens von Schwergas Luft bzw. eine Luft-Schwergas-Mischung abgesaugt werden kann, siehe Figur 12.

Unterhalb der Oberseite der Rollen 3 ist an der Winkelleiste 40 schwenkbar eine Abdeckleiste 49 angebracht. Die Schwenkachse der Abdeckleiste 49 verläuft senkrecht zu den Positionierflächen 28 und 29. Zum Verschwenken der Abdeckleiste 49 ist in der Nähe des unteren Endes der Winkelleiste 40, welches unterhalb der Rollen 3 liegt, ein Druckmittelzylinder 50 angelenkt, welcher gelenkig mit der Abdeckleiste 49 verbunden ist. Mit Hilfe des Druckmittelzylinders 50 kann die Abdeckleiste 49 aus einer unwirksamen Stellung, in welcher sie nach unten ragt, in eine wirksame Stellung geschwenkt werden, in welcher sie am unteren Rand der Glasplatten 41, 42 und 43 anliegt und ausgehend von deren unterer Ecke den durch Biegen der Glasplatten 41 und 43 offen gehaltenen Spalt 51 zwischen den Glasplatten 41 und 42 und den Spalt 52 zwischen den Glasplatten 42 und 43 an deren unterem Rand teilweise abdeckt, siehe Figuren 11 bis 13. Am vorderen Ende der Abdeckleiste 49 ist eine quer zu den Positionierflächen 28 und 29 verlaufende Bürste 53 vorgesehen, deren Borsten in der wirksamen Stellung der Abdeckleiste 49 in die Zwischenräume zwischen den Glasplatten 41 und 42 sowie 42 und 43 eindringen und bis zu den beiden Abstandhaltern 54 und 55 der Isolierglasscheibe reichen, wodurch sie in der Randfuge zwischen den Abstandhaltern 54 und 55 und den Glasplatten 41, 42 und 43 eine den Abfluss des von Luft verschiedenen Gases verhindernde Barriere bilden.

Die Vorrichtung arbeitet wie folgt:

Bei abgesenkten Hubbalken 5 und 18 wird eine erste Glasplatte 41 auf den Rollen 3 stehend und gegen die Luftkissenwand 6 gelehnt in die Zusammenbauvorrichtung transportiert. Die Lage, Länge und Höhe der Glasplatte 41 werden in an sich bekannter Weise durch Sensoren erfasst. Mit Hilfe der Sensoren kann der Antrieb der Rollen 3 gesteuert werden und es kann festgelegt werden, in welcher Position die Glasplatte 41 in der Zusammenbauvorrichtung angehalten wird. Die Glasplatte 41 wird bis zum auslaufseitigen Rand des Abschnitts 6a der Luftkissenwand 6 gefördert und bündig mit deren Rand gestoppt. Dieser Zustand ist in Figur 3 dargestellt.

Nun wird der Hubbalken 5 nach oben bewegt und dadurch die Glasplatte 41 von den Rollen 3 abgehoben. Die gegenüberliegende Wand 15 wird parallel zu sich selbst der Glasplatte 41 angenähert, bis sie auf die Glasplatte 41 trifft. Diese Stellung ist in Figur 4 dargestellt. Nun wird die Glasplatte 41 angesaugt, indem durch die Bohrungen 35 in der Wand 15 Luft angesaugt wird, und die Glasplatte 41 wird zusammen mit der Wand 15 zurückbewegt, an welcher sie hängt und an ihrem unteren Rand durch die inzwischen angehobenen Auflager 19 unterstützt wird. Gleichzeitig mit dem Ansaugen durch die Bohrungen 35, spätestens aber jetzt, werden jene Sauger 21 der Saugvorrichtung 20 aktiviert, die von der Glasplatte 41 vollständig überdeckt werden. Die Aktivierung dieser Sauger 21 geschieht z. B. gesteuert durch einen Sensor, der die Höhe der Glasplatte 41 bestimmt. Die Sauger 21 saugen die Glasplatte 41 zusätzlich an. Figur 5 zeigt die an die Wand 15 und an den Wandabschnitt 15a angesaugte Glasplatte 41 im Abstand von der gegenüberliegenden Luftkissenwand 6.

Sobald die Glasplatte 41 die Rollen 3 verlassen hat und der Hubbalken 5 mit den Auflagern 4 abgesenkt ist, kann auf den Rollen 3 eine zweite, gleich große, mit einem rahmenförmigem Abstandhalter 54 versehene Glasplatte 42 in die Zusammenbauvorrichtung gefördert werden. Sie wird deckungsgleich zur ersten Glasplatte 41 positioniert - siehe Figur 6 - und mit den Auflagern 4 des Hubbalkens 5 von den Rollen 3 abgehoben. Der rahmenförmige Abstandhalter 54 ist an seinen beiden Seitenflächen mit einem Klebemittel beschichtet.

Nunmehr wird der Wandabschnitt 6a, welcher sich an der ersten Glasplatte 41 festgesaugt hat, von der gegenüberliegenden Luftkissenwand 6 weggebogen. Das bewirkt eine entsprechende Biegung der ersten Glasplatte 41, siehe Figur 7. Nunmehr wird die Wand 15 der Luftkissenwand 6 angenähert, bis die erste Glasplatte 41 zur Anlage am Abstandhalter 54 gelangt. Dadurch wird der Zwischenraum 56 zwischen den beiden Glasplatten 41 und 42 bis auf einen Spalt 51 längs dem auslaufseitigen Rand der ersten Glasplatte 41 geschlossen, siehe Figur 7.

Die zweite Glasplatte 42 ist nun über den Abstandhalter 54 klebend mit der ersten Glasplatte 41 verbunden. So zusammenhängend werden die beiden Glasplatten 41 und 42 zusammen mit der Wand 15, an welche sie angesaugt sind, von der gegenüberliegenden Luftkissenwand 6 entfernt, so dass die Rollen 3 wieder frei sind, um eine dritte Glasplatte 43 aufnehmen und in die Zusammenbauvorrichtung fördern zu können, nachdem der Hubbalken 5 mit den Auflagern 4 wieder unter die Oberseite der Rollen 3 abgesenkt wurde. Diese Stellung zeigt die Figur 8.

Anschließend wird die dritte Glasplatte 43, welche ebenfalls mit einem rahmenförmigen Abstandhalter 55 versehen ist, auf den Rollen 3 stehend und gegen die Luftkissenwand 6 gelehnt in die Zusammenbauvorrichtung transportiert, deckungsgleich zu den Glasplatten 41 und 42 positioniert und durch die Auflager 4 von den Rollen 3 abgehoben. Diese Stellung zeigt die Figur 9.

Sobald die dritte Glasplatte 43 positioniert und von den Auflagern 4 abgehoben ist, wird die Richtung des Luftstroms durch die Luftkissenwand 6 umgekehrt, so dass die Glasplatte 43 angesaugt und dadurch fixiert wird. Zugleich werden auch die Sauger 21 der Saugvorrichtung 17 im Wandabschnitt 6a der Luftkissenwand 6 aktiviert, so dass sie sich an der dritten Glasplatte 43 festsaugen. Anschließend wird der Wandabschnitt 6a vom gegenüberliegenden Abschnitt 15a der Wand 15 weggebogen und eine entsprechende Biegung der dritten Glasplatte 43 bewirkt. Als nächstes wird die Wand 15 der Luftkissenwand 6 angenähert, bis die mittlere Glasplatte 42 auf den mit Klebstoff beschichteten Abstandhalter 55 trifft, welcher sich auf der dritten Glasplatte 43 befindet. Diesen Zustand zeigt die Figur 10. Die Innenräume 56 und 57 der Isolierglasscheibe sind nun geschlossen bis auf einen Spalt 51 zwischen der ersten Glasplatte 41 und dem Abstandhalter 54 auf der mittleren Glasplatte 42 und bis auf einen Spalt 52 zwischen der zweiten Glasplatte 42 und dem Abstandhalter 55 auf der dritten Glasplatte 43, siehe Figur 10.

Durch Betätigen der Kolben-Zylinder-Einheit 44 wird nunmehr die Winkelleiste 40 mit ihren Dichtstreifen 39 zur Anlage an die aufragenden Ränder der beiden Wandabschnitte 6a und 15a gebracht. Durch Betätigen des Druckmittelzylinders 50 wird die Abdeckleiste 49 zur Anlage an den unteren Rändern der Glasplatten 41, 42 und 43 gebracht. Diesen Zustand zeigen die Figuren 11, 12 und 13. Je eine Reihe von Diffusoren 48 bzw. von Düsen zielt in die beiden Spalte 51 und 52. Aus den Diffusoren 48 bzw. Düsen austretendes Schwergas strömt in die beiden Innenräume 56 und 57 der halbfertigen Isolierglasscheibe. Dieser Zustand ist in Figur 13 dargestellt.

Das in die Innenräume 56 und 57 eingeleitete Schwergas kann die Luft nach oben hin aus den Spalten 51 und 52 verdrängen. Das Absaugen kann dadurch unterstützt werden, das mittels der Absaugdüsen 58 Luft bzw. ein Luft-Schwergas-Gemisch in der Nähe der oberen Ecke der Isolierglasscheibe durch die Spalte 51 und 52 hindurch abgesaugt wird. Den Grad der Füllung mit Schwergas kann man z. B. dadurch überwachen, dass man den Restsauerstoffgehalt in dem verdrängten Luft-Schwergas-Gemisch misst. Ist der Restsauerstoffgehalt unter einen vorgegebenen Wert abgesunken, kann der Vorgang des Einfüllens von Schwergas beendet und die Isolierglasscheibe geschlossen werden, indem die Saugvorrichtungen 20 und mit ihr die Sauger 21 drucklos gemacht werden. Dann federn die beiden äußeren Glasplatten 41 und 43 gegen die mittlere Glasplatte 42 und verschließen dadurch die Spalte 51 und 52. Es ist aber auch möglich, die Wandabschnitte 6a und 15a durch Betätigen der Kolben-Zylinder-Einheiten 38 kontrolliert so zurück zu stellen, dass sie parallel zueinander stehen, und erst dann die Saugvorrichtungen 20 drucklos zu machen.

Figur 14 zeigt die geschlossene Isolierglasscheibe nach dem Füllvorgang.

Nunmehr wird durch Ausüben von Druck auf die Glasplatte 41 durch die Wand 15 gegen die Luftkissenwand 6 als Widerlager die Isolierglasscheibe auf ihre Solldicke verpresst, siehe Figur 14. Anschließend wird die Wand 15 von der Luftkissenwand 6 entfernt und die Auflager 4 werden mit dem Hubbalken 5 abgesenkt und die Isolierglasscheibe dadurch auf den Rollen 3 abgesetzt. Die Luftkissenwand 6 wird nunmehr durch Umkehren des Luftstroms wieder auf Blasen umgeschaltet, so dass zwischen der Luftkissenwand 6 und der Glasplatte 43 ein Luftkissen gebildet wird, woraufhin die Isolierglasscheibe durch Antreiben der Rollen 3 aus der Zusammenbauvorrichtung abgefördert werden kann, siehe Figur 16.

### Bezugszahlenliste:

- 1.: Untergestell
- 2.: Sockel
- 3.: Rollen
- 4.: Auflager
- 5.: Hubbalken
- 6.: Stützeinrichtung, Luftkissenwand
- 6a.: Wandabschnitt
- 7.: Strebe
- 8.: Strebe
- 9.: Platte
- 10.: Gebläse
- 11.: Leitung
- 12.: Stange
- 13.: Druckmittelzylinder
- 14.: Befestigungsteil
- 15.: Halterung, Wand
- 15a.: Wandabschnitt
- 16.: Trennlinie
- 17.: Leitung
- 18.: Hubbalken
- 19.: Auflager
- 20.: Saugvorrichtung an 15a
- 21.: Sauger
- 22.: Rohrleitung
- 23.: Rohrleitung
- 24.: ---
- 25.: Förderrichtung
- 26.: Abdeckelement
- 27.: Saugvorrichtung an 6a
- 28.: erste Positionierfläche, an der Luftkissenwand 6 ausgebildet
- 29.: zweite Positionierfläche, an der Wand 15 ausgebildet
- 30.: Rahmen
- 31.: Rahmen
- 32.: Profilleiste
- 33.: Anschlagleiste
- 34.: Hebel
- 35.: Bohrungen
- 36.: Achse
- 37.: Lenker
- 38.: Kolben-Zylinder-Einheit
- 39.: Dichtstreifen
- 40.: Winkelleiste
- 41.: Glasplatte
- 42.: Glasplatte
- 43.: Glasplatte
- 44.: Kolben-Zylinder-Einheit
- 45.: Lenker
- 46.: Lenker
- 47.: Anschlüsse
- 48.: Diffusoren / alternativ Düsen
- 49.: Abdeckleiste
- 50.: Druckmittelzylinder
- 51.: Spalt
- 52.: Spalt
- 53.: Bürste
- 54.: Abstandhalter
- 55.: Abstandhalter
- 56.: Innenraum
- 57.: Innenraum
- 58.: Absaugdüsen

## Patentansprüche

1. Verfahren zum Zusammenbauen von Isolierglasscheiben, die drei zueinander parallele Glasplatten (41, 42, 43) haben, welche entlang ihrer Ränder durch einen klebenden ersten Abstandhalter (54) und durch einen klebenden zweiten Abstandhalter (55) paarweise auf Abstand voneinander gehalten und miteinander verklebt sind und die zwei abgedichtete Innenräume (56, 57) haben, die ein von Luft verschiedenes Gas enthalten,
unter Verwendung einer Vorrichtung zum Zusammenbauen von Isolierglasscheiben, mit einer um einige Grad gegen die Vertikale nach hinten geneigten Stützeinrichtung (6) zum Abstützen, Festhalten und Positionieren der Glasplatten (41, 42, 43) und mit einer zur Stützeinrichtung (6) parallelen Halterung (15) zum Festhalten und Positionieren einer ersten der Glasplatten (41) im Abstand von den anderen beiden Glasplatten (42, 43), wobei der Abstand der Halterung (15) von der Stützeinrichtung (6) veränderbar ist und
sowohl die Stützeinrichtung (6) als auch die Halterung (15) jeweils eine Positionierfläche (28, 29) definieren, welche mit einer ebenen Oberfläche einer der Glasplatten (41, 42, 43) zusammenfällt, solange die betreffende Glasplatte von der Stützeinrichtung (6) bzw. der Halterung (15) festgehalten, aber noch nicht gebogen wird,
und wobei die Stützeinrichtung (6) mit einer ersten Saugvorrichtung (27) versehen ist, welche mit einer Vorderseite gegen die an der Stützeinrichtung (6) festgehaltene Glasplatte (41, 42, 43) gerichtet und in einem sich von unten nach oben erstreckenden Randabschnitt (6a) der Stützeinrichtung (6) angeordnet ist,
und wobei die Halterung (15) mit einer zweiten Saugvorrichtung (20) versehen ist, welche mit einer Vorderseite gegen die an der Halterung (15) festgehaltene Glasplatte (41) gerichtet und in einem sich von unten nach oben erstreckenden Randabschnitt der Halterung (15) angeordnet ist,
und jede der beiden Saugvorrichtungen (20, 27) zusammen mit dem Randabschnitt (6a, 15a) der Stützvorrichtung bzw. der Halterung (15), in welchem sie angeordnet sind, aus einer Position, in welcher die Vorderseite der Saugvorrichtung (20, 27) mit der Positionierfläche (28, 29) der Stützeinrichtung (6) bzw. der Halterung (15) fluchtet, unter Biegen der an ihr haftenden und an der Stützeinrichtung (6) bzw. an der Halterung (15) festgehaltenen Glasplatte (41, 43) in eine hinter der betreffenden ebenen Positionierfläche (28, 29) liegende Position verlagert werden kann,
und mit einem Waagerechtförderer (3), welcher unterhalb der Stützeinrichtung (6) angeordnet ist und auf welchem die Glastafeln (41, 42, 43) mit ihrem unteren Rand auf dem Waagerechtförderer (3) stehend und gegen die Stützeinrichtung (6) gelehnt durch die Zusammenbauvorrichtung hindurch gefördert werden können,
mit den folgenden in der Zusammenbauvorrichtung durchzuführenden Schritten:
- Fördern einer erster Glasplatte (41) in die Zusammenbauvorrichtung bis in eine Halteposition, in welcher sich die erste Glasplatte (41) mit einem vorderen, von unten nach oben verlaufenden Randbereich der ersten Glasplatte (41) zwischen den beiden verlagerbaren Saugvorrichtungen (20, 27) befindet,
- Übernehmen der ersten Glasplatte (41) durch die Halterung (15) und Ansaugen der übernommenen ersten Glastafel (41) mittels der an der Halterung (15) vorgesehenen zweiten Saugvorrichtung (20),
- Biegen des an der zweiten Saugvorrichtung (20) haftenden Randbereiches der ersten Glasplatte (41) nach hinten durch Verlagern der zweiten Saugvorrichtung (20) hinter die ebene Positionierfläche (29) der Halterung (15),
- Fördern einer zweiten Glasplatte (42), welche mit dem ersten klebenden Abstandhalter (54) versehen ist, in die Zusammenbauvorrichtung in eine der ersten Glasplatte (41) deckungsgleich oder im wesentlichen deckungsgleich gegenüberliegende Halteposition,
- Übernehmen der zweiten Glasplatte (42) durch die Halterung (15), indem diese die an ihr festgehaltene erste Glasplatte (41) gegen den klebenden ersten Abstandhalter (54) auf der zweiten Glasplatte (42) drückt und dann die zweite Glasplatte (42) zusammen mit der ersten Glasplatte (41) in einen Abstand von der Stützeinrichtung (6) bewegt,
- Fördern einer dritten Glasplatte (43), welche mit dem zweiten klebenden Abstandhalter (55) versehen ist, in die Zusammenbauvorrichtung bis in eine der ersten Glasplatte (41) und der zweiten Glasplatte (42) deckungsgleich oder im wesentlichen deckungsgleich gegenüberliegenden Halteposition,
- Ansaugen der dritten Glasplatte (43) mittels der an der Stützeinrichtung (6) vorgesehenen ersten Saugvorrichtung (27) und Biegen des an der ersten Saugvorrichtung (27) haftenden Randbereichs der dritten Glasplatte (43) nach hinten durch Verlagern der ersten Saugvorrichtung (27) hinter die ebene Positionierfläche (28) der Stützeinrichtung (6),
- Andrücken der zweiten Glasplatte (42) an den klebenden Abstandhalter (55) auf der dritten Glasplatte (43), indem die Halterung (15) der Stützeinrichtung (6) angenähert wird, wobei die Biegung der ersten Glasplatte (41) und der dritten Glasplatte (43) aufrechterhalten wird, so dass ein erster Zugang (51) zum Innenraum (56) zwischen der ersten Glasplatte (41) und der zweiten Glasplatte (42) und ein zweiter Zugang (52) zum Innenraum (57) zwischen der zweiten Glasplatte (42) und der dritten Glasplatte (43) offen bleiben,
- Einleiten des Luft verschiedenen Gases durch die so geschaffenen Zugänge (51, 52) in die Innenräume (56, 57) unter gleichzeitigem Verdrängen oder Absaugen von Luft aus den Innenräumen (56, 57) und
- Verschließen der Zugänge (51, 52) durch Aufheben der elastischen Biegung der ersten Glasplatte (41) und der dritten Glasplatte (43).

2. Verfahren nach Anspruch 1, **dadurch gekennzeichnet, dass** die zu biegende erste Glasplatte (41) durch die Positionierfläche (29) der Halterung (15) hindurch an deren Positionierfläche (29) angesaugt wird und dass die zu biegende dritte Glasplatte (43) durch die Positionierfläche (28) der Stützeinrichtung (6) hindurch an deren Positionierfläche (28) angesaugt wird.

3. Verfahren nach Anspruch 1 oder 2, **dadurch gekennzeichnet, dass** die erste Glasplatte (41) gebogen wird, bevor sie mit dem ersten Abstandhalter (54) auf der zweiten Glasplatte (42) verbunden wird, und dass die dritte Glasplatte (43) gebogen wird, bevor die zweite Glasplatte (42) mit dem zweiten Abstandhalter (55) auf der dritten Glasplatte (43) verbunden wird.

4. Verfahren nach einem der vorstehenden Ansprüche, **dadurch gekennzeichnet, dass** der Zugang (51, 52) zu den beiden Innenräumen (56, 57) der Isolierglasscheibe während der Dauer des Einleitens des von Luft verschiedenen Gases an den Rändern der ersten und der dritten Glasplatte (41, 43) wenigstens teilweise abgedichtet wird.

5. Verfahren nach einem der vorstehenden Ansprüche, **dadurch gekennzeichnet, dass** die beiden Innenräume (56, 57) zeitlich überlappend, insbesondere gleichzeitig, mit dem von Luft verschiedenen Gas gefüllt werden.

6. Verfahren nach einem der vorstehenden Ansprüche, **dadurch gekennzeichnet, dass** die Zugänge (51, 52) zu den beiden Innenräumen (56, 57) gleichzeitig verschlossen werden.

7. Verfahren nach Anspruch 6, **dadurch gekennzeichnet, dass** beim Verschließen der Zugänge (51, 52) die Stützeinrichtung (6) und die Halterung (15) mit einer vorbestimmten, vom Umfang der Isolierglasscheibe abhängigen Presskraft auf die Isolierglasscheibe einwirken.

8. Verfahren nach Anspruch 7, **dadurch gekennzeichnet, dass** die Presskraft proportional zum Umfang der Isolierglasscheibe gewählt wird.

9. Verfahren nach einem der vorstehenden Ansprüche, **dadurch gekennzeichnet, dass** das von Luft verschiedene Gas in der Nachbarschaft des unteren Randes der Glasplatten (41, 42, 43) in die Innenräume (56, 57) eingeleitet und in der Nähe des oberen Randes der Glasplatten (41, 42, 43) aus den Innenräumen (56, 57) verdrängt oder abgesaugt wird.

10. Verfahren nach einem der vorstehenden Ansprüche, **dadurch gekennzeichnet, dass** die zweite Glasplatte (42) an ihrem unteren Rand unterstützt wird, während sie mittelbar von der Halterung (15) gehalten wird.

11. Verfahren nach Anspruch 10, **dadurch gekennzeichnet, dass** die zweite Glasplatte (42) durch Stützelemente (19) unterstützt wird, welche in der Höhe verstellbar an der Halterung (15) angebracht sind und zum Abstützen von unten her an den unteren Rand der zweiten Glasplatte (42) angelegt werden.

12. Verfahren nach einem der vorstehenden Ansprüche, **gekennzeichnet durch** die Verwendung einer Zusammenbauvorrichtung, in welcher die Stützeinrichtung (6) und die Halterung (15) als Wände ausgebildet sind, die über ihre Wandfläche verteilt mit Öffnungen (35), insbesondere mit Bohrungen, versehen sind, **durch** welche zum Festhalten von Glasplatten (41, 42, 43) an den Wänden Luft angesaugt werden kann.

13. Verfahren nach Anspruch 12, **dadurch gekennzeichnet, dass** wenigstens bei der Stützeinrichtung (6) die Luft wahlweise auch zum Erzeugen eines Luftkissens zwischen der Wand (6) und einer an ihr liegenden Glassplatte (41, 42, 43) geblasen werden kann.

## Claims

1. A method for assembling insulating glass panes that have three parallel glass plates (41, 42, 43) that are held along their edges in pairs at a distance from each other by a first adhesive spacer (54) and by a second adhesive spacer (55) and adhered to each other and have two sealed inner chambers (56, 57) that contain a gas different from air,
by the use of an apparatus for assembling insulating glass panes with a supporting device (6) inclined to the rear by several degrees from the vertical for the purpose of supporting, securing, and positioning the glass plates (41, 42, 43) and with a holder (15) that is parallel to the supporting device (6) for securing and positioning a first one of the glass plates (41) at a distance from the other two glass plates (42, 43), whereby the distance of the holder (15) from the supporting device (6) is adjustable and both, the supporting device (6) as well as the holder (15), each define a positioning surface (28, 29) which coincides with a plane surface of one of the glass plates (41, 42, 43) as long as said one glass plate is held stationary by the supporting device (6) or by the holder (15), respectively, but is not yet bent,
and wherein the supporting device (6) is provided with a first suction device (27), which has a front side facing the glass plate (41, 42, 43) that is held stationary against the supporting device (6), and which is arranged in an edge area (6a) of the supporting device (6), said edge area (6) extending from the bottom up,
and wherein the holder (15) is provided with a second suction device (20), which has a front side facing the glass plate (41) that is held stationary against the holder (15), and which is arranged in the edge area of the holder (15) extending from the bottom up,
and each of the two suction devices (20, 27), together with the edge area (6a, 15a) of the supporting device or of the holder (15), respectively, in which they are arranged, can be displaced from a position in which the front side of the suction device (20, 27) is flush with the positioning surface (28, 29) of the supporting device (6) or of the holder (15),respectively, into a position lying behind the associated plane positioning surface (28, 29) by bending the glass plate (41, 43) that is adhered to it and held stationary on the supporting device (6) or on the holder (15), respectively,
and with a horizontal conveyor (3) which is arranged below the supporting device (6) and on which the glass plates (41, 42, 43) can be conveyed through the assembling apparatus while standing with their lower edge on the horizontal conveyor (3) and leaning against the supporting device (6),
with the following steps to be performed in the assembling apparatus:
- conveying a first glass plate (41) into the assembling apparatus to a stop position in which the first glass plate (41) is located, with a front edge area thereof extending from the bottom up, between the two displaceable suction devices (20, 27),
- taking the first glass plate (41) by the holder (15) and sucking the taken first glass plate (41) by means of the second suction device (2) provided on the holder (15),
- bending the rear the edge area, which adheres to the second suction device (20), of the first glass plate (41) by displacing the second suction device (20) behind the plane positioning surface (29) of the holder (15),
- conveying the second glass plate (42), which is provided with the first adhesive spacer (54), into the assembling apparatus into a stop position in which the second glass plate (42) is congruent or largely congruent to the first glass plate (41),
- taking the second glass plate (42) by the holder (15) by pressing the first glass plate (41) that is adhered to it against the first adhesive spacer (54) provided on the second glass plate (42) and then moving the second glass plate (42) together with the first glass plate (41) into a distance from the supporting device (6),
- conveying the third glass plate (43), which is provided with the second adhesive spacer (55), into the assembling apparatus up to a stop position in which the third glass plate (43) is congruent or largely congruent to the first glass plate (41) and to the second glass plate (42),
- sucking the third glass plate (43) using the first suction device (27) provided on the supporting device (6) and bending to the rear the third glass plate's (43) edge area, which is adhering to the first suction device (27), by displacing the first suction device (27) behind the plane positioning surface (28) of the supporting device (6),
- pressing the second glass plate (42) onto the adhesive spacer (55) provided on the third glass plate (43) by making the holder (15) approach the supporting device (6), while the bend of the first glass plate (41) and of the third glass plate (43) is sustained so that a first entrance (51) to the inner chamber (56) between the first glass plate (41) and the second glass plate (42) and a second entrance (52) to the inner chamber (57) between the second glass plate (42) and the third glass plate (43) remain open,
- introducing the gas different from air through the so created entrances (51, 52) into the inner chambers (56, 57) while simultaneously displacing or sucking air from the inner chambers (56, 57), and
- closing the entrances (51, 52) by reversing the elastic bend of the first glass plate (41) and of the third glass plate (43).

2. The method according to Claim 1, **characterized in that** the first glass plate (41) to be bent is sucked through the positioning surface (29) of the holder (15) to its positioning surface (29) and the third glass plate (43) to be bent is sucked through the positioning surface (28) of the supporting device (6) to the positioning surface (28) thereof.

3. The method according to Claims 1 or 2, **characterized in that** the first glass plate (41) is bent before it is bonded to the first spacer (54) on the second glass plate (42) and the third glass plate (43) is bent before the second glass plate (42) is bonded to the second spacer (55) on the third glass plate (43).

4. The method according to any of the preceding claims, **characterized in that** the entrances (51, 52) to the two inner chambers (56, 57) of the insulating glass pane are at least partially sealed at the edges of the first and the third glass plate (41, 43) while the gas different from air is introduced.

5. The method according to any of the preceding claims, **characterized in that** the two inner chambers (56, 57) are filled at overlapping times, particularly simultaneously, with the gas different from air.

6. The method according to any of the preceding claims **characterized in that** the entrances (51, 52) to the inner chambers (56, 57) are simultaneously sealed.

7. The method according to Claim 6, **characterized in that** the supporting device (6) and the holder (15) act onto the insulating glass pane with a predetermined pressing force that depends on the circumference of the insulating glass pane, while the entrances (51, 52) are sealed.

8. The method according to Claim 7, **characterized in that** the the pressing force is selected in proportion to the circumference of the insulating glass pane.

9. The method according to any of the preceding claims, **characterized in that** the gas different from air is introduced into the inner chambers (56, 57) in the neighborhood of the lower edge of the glass plates (41, 42, 43) and is displaced or sucked off the inner chambers (56, 57) near the upper edge of glass plates (41, 42, 43).

10. The method according to any of the preceding claims, **characterized in that** the second glass plate (42) is supported at its lower edge while it is held indirectly by the holder (15).

11. The method according to Claim 10, **characterized in that** the second glass plate (42) is supported by supporting elements (19) which are mounted with adjustable height on the holder (15) and rest from below against the lower edge of the second glass plate (42) to support the same.

12. The method according to any of the preceding claims, **characterized in that** an assembling apparatus is used in which the supporting device (6) and the holder (15) are in the form of walls that are provided with openings (35), particularly holes, distributed over their surface through which air can be drawn for sucking glass plates (41, 42, 43) to the walls.

13. The method according to Claim 12, **characterized in that** the air can be selectively blown, at least on the supporting device (6), for the purpose of generating an air cushion between the wall (6) and the glass plate (41, 42, 43) that is leaning on the wall (6).

## Revendications

1. Procédé pour l'assemblage de vitres isolantes, possédant trois plaques en verre (41, 42, 43) parallèles entre elles, lesquelles sont maintenues espacées et collées entre elles par paires, le long de leurs bords, à l'aide d'un premier écarteur adhésif (54) et d'un deuxième écarteur adhésif (55), et comprennent deux espaces intérieurs (56, 57) isolés contenant un gaz autre que l'air,
- au moyen d'un dispositif pour l'assemblage de vitres isolantes, avec un dispositif d'appui (6) incliné vers l'arrière de quelques degrés par rapport à la verticale, pour l'appui, le maintien et le positionnement des plaques en verre (41, 42, 43), et avec un support (15) parallèle au dispositif d'appui (6), pour le maintien et le positionnement d'une première des plaques en verre (41) à distance des deux autres plaques en verre (42, 43), l'espace entre le support (15) et le dispositif d'appui (6) étant modifiable, et
- aussi bien le dispositif d'appui (6) que le support (15) définissent respectivement une surface de positionnement (28, 29) coïncidant avec une surface plane de l'une des plaques en verre (41, 42, 43), tant que la plaque en verre concernée est maintenue fixe par le dispositif d'appui (6) ou le support (15), mais pas encore courbée,
et dans lequel le dispositif d'appui (6) est pourvu d'un premier dispositif d'aspiration (27) orienté par un côté avant contre la plaque en verre (41, 42, 43) maintenue sur le dispositif d'appui (6), et agencé dans une portion de bord (6a) du dispositif d'appui (6) s'étendant du bas vers le haut,
- et dans lequel le support (15) est pourvu d'un deuxième dispositif d'aspiration (20) orienté par un côté avant contre la plaque en verre (41) maintenue sur le support (15), et agencé dans une portion de bord du support (15) s'étendant du bas vers le haut,
- et chacun des deux dispositifs d'aspiration (20, 27) peut être déplacé dans une position se trouvant derrière la surface de positionnement plane (28, 29) concernée, ensemble avec la portion de bord (6a, 15a) du dispositif d'appui ou du support (15) dans lequel ils sont installés, à partir d'une position dans laquelle le côté avant du dispositif d'aspiration (20, 27) est en affleurement avec la surface de positionnement (28, 29) du dispositif d'appui (6) ou du support (15), en courbant la plaque en verre (41, 43) adhérant à celui-ci, qui est maintenue sur le dispositif d'appui (6) ou sur le support (15),
- et avec un convoyeur horizontal (3) installé sous le dispositif d'appui (6) et sur lequel les plaques en verre (41, 42, 43) peuvent être transportées debout à travers le dispositif d'assemblage, en ayant leur bord inférieur sur le convoyeur horizontal et en s'appuyant contre le dispositif d'appui (6),
avec les étapes suivantes, à exécuter dans le dispositif d'assemblage :
- transport d'une première plaque en verre (41) dans le dispositif d'assemblage, jusque dans une position de maintien, dans laquelle la première plaque en verre (41) a une région de bord avant s'étendant du bas vers le haut de la première plaque en verre (41) située entre les deux dispositifs d'aspiration (20, 27) déplaçables,
- récupération de la première plaque en verre (41) par le support (15), et aspiration de la première plaque en verre récupérée (41), au moyen du deuxième dispositif d'aspiration (20) prévu sur le support (15),
- flexion de la région de bord de la première plaque en verre (41), qui adhère au deuxième dispositif d'aspiration (20), vers l'arrière, par déplacement du deuxième dispositif d'aspiration (20) derrière la surface de positionnement plane (29) du support (15),
- transport d'une deuxième plaque en verre (42) pourvue du premier écarteur adhésif (54), dans le dispositif d'assemblage, dans une première position de maintien opposée à celle de la première plaque en verre (41) et coïncidant avec celle-ci ou coïncidant essentiellement avec celle-ci,
- récupération de la deuxième plaque en verre (42) par le support (15), lequel serre la première plaque en verre (41) maintenue contre celui-ci contre l'écarteur adhésif (54) sur la deuxième plaque en verre (42), puis déplace la deuxième plaque en verre (42), ensemble avec la première plaque en verre (41), à distance du dispositif d'appui (6),
- transport d'une troisième plaque en verre (43) pourvue du deuxième écarteur adhésif (55), dans le dispositif d'assemblage, jusque dans une position de maintien opposée à celles de la première plaque en verre (41) et de la deuxième plaque en verre (42), et coïncidant avec celles-ci ou coïncidant essentiellement avec celles-ci,
- aspiration de la troisième plaque en verre (43) au moyen du premier dispositif d'aspiration (27) prévu sur le dispositif d'appui (6), et flexion de la région de bord de la troisième plaque en verre (43), qui adhère au premier dispositif d'aspiration (27), vers l'arrière, par déplacement du premier dispositif d'aspiration (27) derrière la surface de positionnement plane (28) du dispositif d'appui (6),
- serrage de la deuxième plaque en verre (42) contre l'écarteur adhésif (55) sur la troisième plaque en verre (43), en rapprochant le support (15) du dispositif d'appui (6), la flexion de la première plaque en verre (41) et de la troisième plaque en verre (43) demeurant maintenue, de sorte qu'un premier accès (51) à l'espace intérieur (56) situé entre la première plaque en verre (41) et la deuxième plaque en verre (42), et un deuxième accès (52) à l'espace intérieur (57) situé entre la deuxième plaque en verre (42) et la troisième plaque en verre (43) restent ouverts,
- introduction d'un gaz autre que l'air, à travers les accès (51, 52) ainsi créés, dans les espaces intérieurs (56, 57), en évacuant ou en aspirant simultanément l'air des espaces intérieurs (56, 57), et
- fermeture des accès (51, 52) par suppression de la flexion élastique de la première plaque en verre (41) et de la troisième plaque en verre (43).

2. Procédé selon la revendication 1, **caractérisé en ce que** la première plaque en verre (41) à courber est aspirée à travers la surface de positionnement (29) du support (15), sur la surface de positionnement (29) de celui-ci, et **en ce que** la troisième plaque en verre (43) à courber est aspirée à travers la surface de positionnement (28) du dispositif d'appui (6), sur la surface de positionnement (28) de celui-ci.

3. Procédé selon la revendication 1 ou 2, **caractérisé en ce que** la première plaque en verre (41) est courbée avant d'être reliée au premier écarteur (54) sur la deuxième plaque en verre (42), et **en ce que** la troisième plaque en verre (43) est courbée avant que la deuxième plaque en verre (42) ne soit reliée au deuxième écarteur (55) sur la troisième plaque en verre (43).

4. Procédé selon l'une des revendications précédentes, **caractérisé en ce que** l'accès (51, 52) aux deux espaces intérieurs (56, 57) de la vitre isolante est rendu au moins partiellement étanche sur les bords de la première et de la troisième plaque en verre (41, 43), pendant la durée de l'introduction d'un gaz autre que l'air.

5. Procédé selon l'une des revendications précédentes, **caractérisé en ce que** les deux espaces intérieurs (56, 57) sont remplis avec le gaz autre que l'air, de façon superposée dans le temps, en particulier simultanément.

6. Procédé selon l'une des revendications précédentes, **caractérisé en ce que** les accès (51, 52) aux deux espaces intérieurs (56, 57) sont fermés simultanément.

7. Procédé selon la revendication 6, **caractérisé en ce que** lors de la fermeture des accès (51, 52), le dispositif d'appui (6) et le support (15) agissent sur la vitre isolante, avec une certaine force de pression dépendante du pourtour de la vitre isolante.

8. Procédé selon la revendication 7, **caractérisé en ce que** la force de pression est choisie proportionnelle au pourtour de la vitre isolante.

9. Procédé selon l'une des revendications précédentes, **caractérisé en ce que** le gaz autre que l'air est introduit dans les espaces intérieurs (56, 57) à proximité du bord inférieur des plaques en verre (41, 42, 43), et évacué ou aspiré des espaces intérieurs (56, 57) à proximité du bord supérieur des plaques en verre (41, 42, 43).

10. Procédé selon l'une des revendications précédentes, **caractérisé en ce que** la deuxième plaque en verre (42) est soutenue par son bord inférieur, tout en étant maintenue indirectement par le support (15).

11. Procédé selon la revendication 10, **caractérisé en ce que** la deuxième plaque en verre (42) est soutenue par des éléments d'appui (19) fixés de façon réglable en hauteur sur le support (15) et appliqués contre le bord inférieur de la deuxième plaque en verre (42), pour un appui par le bas.

12. Procédé selon l'une des revendications précédentes, **caractérisé par** l'utilisation d'un dispositif d'assemblage, dans lequel le dispositif d'appui (6) et le support (15) sont conçus comme des parois pourvues d'ouvertures (35), en particulier de perçages, réparties sur leur surface de paroi, à travers lesquelles l'air peut être aspiré pour le maintien des plaque en verre (41, 42, 43).

13. Procédé selon la revendication 12, **caractérisé en ce qu'**au moins pour le dispositif d'appui (6), l'air peut également être soufflé au choix, pour produire un coussin d'air entre la paroi (6) et une plaque en verre (41, 42, 43) disposée dessus.
